# EUROPÄISCHE PATENTSCHRIFT

(11) **EP 0 231 793 B1**
(45) Veröffentlichungstag und Bekanntmachung des Hinweises auf die Patenterteilung: **22.07.1992**
(21) Anmeldenummer: 87100545.0
(22) Anmeldetag: 16.01.1987
(51) Int. Cl.: H01H 1/54, H01H 47/04

(54) **Elektromagnetisches Relais**
Electromagnetic relay
Relais électromagnétique

(30) Priorität: 20.01.1986 DE 3601519
(43) Veröffentlichungstag der Anmeldung: 12.08.1987
(73) Patentinhaber: SIEMENS AKTIENGESELLSCHAFT, 80333 München (DE)
(72) Erfinder: Kimpel, Rolf-Dieter, Dipl.-Phys., D-1000 Berlin 49 (DE)

(56) Entgegenhaltungen:
- GB-A- 1 123 339
- GB-A- 1 532 107
- US-A- 3 238 326

## Beschreibung

Die Erfindung betrifft ein elektromagnetisches Relais mit einer an eine Spannungsquelle anschließbaren Erregerwicklung, einem innerhalb der Wicklung angeordneten Kern, welcher mit einem außerhalb der Wicklung angeordneten Joch und einem am Joch gelagerten, mit dem freien Kernende einen Arbeitsluftspalt bildenden Anker einen Erregerflußkreis bildet, mit mindestens einem durch den Anker betätigbaren Schaltkontakt sowie mit Stromzuführungselementen zur Verbindung des Schaltkontaktes mit einem von der selben Spannungsquelle gespeisten Laststromkreis.

Ein derartiges Relais ist grundsätzlich aus der EP-A-0 065 852 bekannt, wobei Erregerwicklung und Laststromkreis von ein und derselben Spannungsquelle gespeist werden. Allerdings ist dort auf dem gleichen Kern wie die Erregerwicklung eine zusätzliche, gegensinnig zur Erregerwicklung geschaltete Wicklung vorgesehen, die bei Überlastung das Relais abschaltet. Allerdings ist dort das Problem nicht angesprochen, daß während des Anziehens des Ankers die Erregerspannung abfällt, wodurch unter Umständen der Anker nicht mehr voll angezogen wird und eine Flatterbewegung ausführt. Entsprechend wird dann auch der Schaltkontakt nicht oder nur nach mehrmaliger Unterbrechung endgültig geschlossen. Dieses Problem ergibt sich daraus, daß die Spannungsquelle für die Erregerwicklung des Relais gleichzeitig auch den Strom für den Lastkreis liefert, wie dies speziell in Kraftfahrzeugen der Fall ist. Dort treten beim Einschalten bestimmter Verbraucher, wie Lampen oder Anlasser, sehr hohe Einschaltstromspitzen auf, die zu einem Zusammenbrechen der Spannung führen können. Damit ist eine zuverlässige Funktion des Relais nicht sichergestellt. Mit einer Gegenwicklung, wie dies in der EP-A-0 065 852 gezeigt ist, wird dieses Problem jedoch nicht gelöst, sondern allenfalls noch verschärft.

Aus der GB-A-1 123 339 ist weiterhin ein Reed-Schalter bekannt, bei dem zusätzlich zur Haupt-Erregerwicklung eine Kompensationswicklung vorgesehen ist, wobei die letztere in den Lastkreis geschaltet ist. Damit soll das Problem gelöst werden, daß zwischen den Kontaktzungen des Reed-Schalters aufgrund des normalerweise fließenden Laststroms magnetomotorische Kräfte auftreten, die der von der Erregerwicklung erzeugten Kontaktkraft entgegenwirken. Dort besteht also keine Abhängigkeit zwischen der Erregerspannung und dem Laststrom, bei einem Ausführungsbeispiel stehen dort Gleichstromerregung und Wechselstromlast einander gegenüber. Eine Lösung für das Problem des Spannungsabfalls beim Anschalten der Last ist also dort nicht vorgesehen.

Um ein sicheres Ansprechen der Relais in den genannten Einsatzfällen zu gewährleisten, also beim Anschalten einer Last an die Spannungsquelle der Erregerwicklung, mußten die Wicklungen bisher entweder stark überdimensioniert werden, oder das jeweilige Relais mußte durch konstruktive bzw. fertigungstechnische Zusatzmaßnahmen, wie Einsatz von Dauermagneten oder Sonderjustierungen, auch für die geschilderten Einsatzfälle funktionstüchtig gemacht werden. All diese Dinge bedeuteten jedoch einen zusätzlichen Aufwand bei der Herstellung des Relais.

Aufgabe der Erfindung ist es, ein elektromagnetisches Relais der eingangs genannten Art zu schaffen, welches auch bei einer Erniedrigung der Einschaltspannung noch sicher anspricht, wobei dieses sichere Ansprechen insbesondere dann gewährleistet ist, wenn wegen der Speisung von Erregerwicklung und Laststromkreis von der gleichen Spannungsquelle ein hoher Einschaltstrom des Lastkreises zu einem Zusammenbrechen der Spannung an der Erregerwicklung führt.

Erfindungsgemäß wird diese Aufgabe dadurch gelöst, daß mindestens eines der Stromzuführungselemente zum Schaltkontakt derart um das Joch geführt ist, daß in diesem eine Zusatzerregung gleichsinnig zu der Erregung der Wicklung induziert wird.

Bei der Erfindung wird durch eine einfache und relativ geringfügige konstruktive Abwandlung der Stromzuführung zum Schaltkontakt erreicht, daß ein Einschaltspitzenstrom im Lastkreis, der gleichzeitig mit dem Absinken der Erregerspannung auftritt und wegen der Verwendung einer gemeinsamen Spannungsquelle für Erregung und Lastkreis den Zusammenbruch der Erregerspannung verursacht, zur Erzeugung einer zusätzlichen Erregung ausgenutzt wird und damit ein sicheres Ansprechen des Relais gewährleistet. Da wegen der gemeinsamen Spannungsquelle die Einschaltstromspitze unmittelbar mit der Verringerung der Erregerspannung zusammenfällt, während mit der nachfolgenden Verringerung des Laststroms auf den Dauerstrom auch eine Erholung der Erregerspannung einhergeht, läßt sich beim erfindungsgemäß Relais eine weitgehend gleichmäßige Erregung erhalten.

Die durch den Laststrom erzeugte Zusatzerregung kann in einfacher konstruktiver Weise dadurch erhalten werden, daß mindestens eines der Stromzuführungselemente mit mindestens einer Windung um das Joch gewickelt ist. Der Wikkelsinn wird dabei natürlich entsprechend der Beschaltungsvorschrift des Relais so gewählt, daß die Zusatzerregung zur Spulenerregung gleichsinnig ist. In bestimmten Fällen kann der erfindungsgemäße Effekt einer Zusatzerregung bereits dadurch erreicht werden, daß ein Stromzuführungselement zwischen Wicklung und Joch hindurchgeführt wird und damit zumindest einen Teil einer Windung um das Joch bildet.

Wird die durch entsprechende Führung des Laststromes erzeugte Zusatzerregung so hoch, daß sie den Abfall-Erregungswert des Relais übersteigt, so ergibt sich ein Selbsthalteeffekt, d. h., daß das Relais auch nach Abschalten der Spannung an der Erregerwicklung im angezogenen Zustand verbleibt und erst bei Gegenerregung wieder abfällt. Man kann so auf einfache Weise ein bistabiles Schaltverhalten des Relais erzeugen.

Die Erfindung wird nachfolgend an Ausführungsbeispielen anhand der Zeichnung näher erläutert. Es zeigt
Fig. 1 eine schematische Darstellung eines erfindungsgemäß gestalteten Relais mit der zugehörigen Beschaltung des Erreger- und des Lastkreises,
Fig. 2 ein Zeitdiagramm für den Strom, die Spannung und die Erregung bei einem Relais nach Fig. 1,
Fig. 3 eine weniger vorteilhafte Ausgestaltung eines Magnetsystems und
Fig. 4 eine erfindungsgemäße Abwandlung des Magnetsystems von Fig. 3.

Fig. 1 zeigt den schematischen Aufbau eines Relais mit einem Kern 1, einem winkelförmigen Joch 2 und einem Anker 3, die zusammen einen ferromagnetischen Erregerflußkreis bilden. Über dem Kern 1 ist eine Erregerwicklung 4 angeordnet, welche über einen Schalter 5 an eine Gleichspannungsquelle 6 angeschaltet werden kann, um das Relais in Betrieb zu nehmen und den Anker 3 anzuziehen. Dabei wird ein Kontakt, bestehend aus einer mit dem Anker verbundenen Kontaktfeder 7 und einem Festkontaktelement 8, geschaltet, womit ein ebenfalls an der Spannungsquelle 6 liegender Laststromkreis mit einer Last 9 geschlossen wird. Das Festkontaktelement 8 ist üblicherweise starr im Relaisgehäuse verankert und mit einem Anschlußstift versehen, während die Kontaktfeder 7 in der Regel über ein flexibles Stromzuführungselement, beispielsweise eine Litze 10, mit einem entsprechenden Anschlußelement verbunden ist.

Beim Schließen des Schalters 5 wird das Relais erregt und der Anker 3 angezogen, wodurch auch der Kontakt zwischen der Kontaktfeder 7 und dem Festkontaktelement 8 geschlossen wird. Im Laststromkreis fließt dann der Strom I, der beim Einschalten einen hohen Spitzenwert erreichen kann. Dieser hohe Einschaltspitzenstrom führt unter Umständen zu einem vorübergehenden Zusammenbrechen der Spannung U_{B} der Spannungsquelle 6, wodurch auch die Spannung an der Erregerwicklung 4 vermindert wird und die Erregung ϑ_{U} verkleinert wird. Wird der Einbruch der erregten Spannung in diesem Einschaltzeitpunkt zu groß, so kann unter Umständen die Verringerung der Erregung ϑ_{U} dazu führen, daß der Anker nicht mehr voll angezogen wird und der Kontakt wieder öffnet. Um dies zu verhindern, ist das Stromzuführungselement 10 einmal oder zweimal um das Joch 2 geschlungen und bildet so eine Art Zusatzwicklung 11, welche eine vom Laststrom abhängige Zusatzerregung ϑ_{I} im Erregerflußkreis erzeugt. Der Anker wird damit auf jeden Fall sicher angezogen.

In Fig. 2 ist der zeitliche Ablauf des Einschaltvorgangs bei einem Relais von Fig. 1 dargestellt. Über der Zeitachse T ist dabei der Strom I, die Spannung U_{B} der Spannungsquelle und die Erregung ϑ aufgetragen. Wenn zum Zeitpunkt T1 der Schalter 5 geschlossen wird, liegt an der Erregerwicklung 4 die volle Batteriespannung U_{B} von beispielsweise 12 V an; es fließt ein entsprechender Erregerstrom, der die Erregung ϑ_{U} mit einem Wert von ϑ_{O} erzeugt. Im Zeitpunkt T2 schließt der Kontakt zwischen der Kontaktfeder 7 und dem Festkontakt 8, und im Laststromkreis fließt eine sehr hohe Einschaltstromspitze, die beispielsweise bei einem Kraftfahrzeug bis zu 200 A an Lampen, blockierten Motoren oder Glühkerzen betragen kann. Gleichzeitig sinkt in diesem Zeitpunkt T2 die Batteriespannung U_{B} stark ab, was zu einem entsprechenden Absinken der Erregung ϑ_{U} (gestrichelte Linie) führt. Über das Stromzuführungselement 10, das durch Umschlingen des Joches 2 eine Zusatzwicklung 11 bildet, wird aber gleichzeitig eine Zusatzerregung ϑ_{I} (punktierte Linie) erzeugt, welche sich mit der Erregung ϑ_{U} zu einem Gesamtwert ϑ_{ges} summiert. Diese Gesamterregung reicht auf jeden Fall aus, um den Anker zuverlässig anzuziehen. Nach dem Abklingen der Einschaltstromspitze steigt die Spannung an der Erregerwicklung 4 wieder an, ebenso die dadurch erzeugte Erregung ϑ_{U}, während der Laststrom I und mit ihm die Zusatzerregung ϑ_{I} absinken. Der Summenwert ϑ_{ges} erfährt auf diese Weise einen weitgehend gleichmäßigen Verlauf. Damit ist eine zuverlässige Funktion des Relais sichergestellt, ohne daß die Wicklung überdimensioniert werden müßte.

In den Fig. 3 und 4 ist im Vergleich zweier Magnetsysteme gezeigt, wie durch einfache konstruktive Änderungen das Schaltverhalten im Sinne der Erfindung verbessert werden kann. Fig. 2 zeigt eine Relaisspule 21 mit einem winkelförmigen Joch 22 und einem Anker 23, wobei der Schaltstrom zu einer mit dem Anker verbundenen Kontaktfeder 24 über eine Litze 25 zugeführt wird, welche ihrerseits elektrisch und mechanisch mit einem Stromzuführungsblech 26 verbunden ist. Dieses Stromzuführungsblech, welches an seiner Unterseite einen Stecker- oder Lötstift 27 bildet, ist im Beispiel der Fig. 3 außen am Joch 22 angebracht, wodurch im Joch und im Erregerflußkreis praktisch keine magnetische Erregung durch den Laststrom hervorgerufen wird.

Bei dem Beispiel von Fig. 4 ist das Stromzuführungsblech 26 im Gegensatz zu dem Beispiel von Fig. 3 an der Innenseite des Joches 22 angebracht, also zwischen Joch und Wicklung hindurchgeführt, so daß dieses Stromzuführungsblech 26 zusammen mit der Litze 25 den Teil einer Windung um das Joch 22 herum bildet. Der hohe Laststrom kann auf diese Weise eine Zusatzerregung im Joch 22 induzieren, wobei die richtige Stromrichtung vorausgesetzt wird.

## Patentansprüche

1. Elektromagnetisches Relais mit einer an eine Spannungsquelle (6) anschließbaren Erregerwicklung (4), einem innerhalb der Wicklung (4) angeordneten Kern (1), welcher mit einem außerhalb der Wicklung angeordneten Joch (2) und einem am Joch gelagerten, mit dem freien Kernende einen Arbeitsluftspalt bildenden Anker (3) einen Erregerflußkreis bildet, mit mindestens einem durch den Anker betätigbaren Schaltkontakt (7, 8) sowie mit Stromzuführungselementen (10) zur Verbindung des Schaltkontaktes (7, 8) mit einem von der selben Spannungsquelle gespeisten Laststromkreis (9),
**dadurch gekennzeichnet,** daß mindestens eines der Stromzuführungselemente (10) zum Schaltkontakt (7, 8) derart um das Joch geführt ist, daß in diesem eine Zusatzerregung (Q_{I}) gleichsinnig zu der Erregung (Q_{U}) der Wicklung (4) induziert wird.

2. Relais nach Anspruch 1,
**dadurch gekennzeichnet,** daß mindestens eines der Stromzuführungselemente (10) mit mindestens einer Windung (11) um das Joch (2) gewickelt ist.

3. Relais nach Anspruch 1,
**dadurch gekennzeichnet,** daß mindestens eines der Stromzuführungselemente (26, 25) zwischen der Erregerwicklung (21) und dem Joch (22) durchgeführt ist.

4. Relais nach Anspruch 3,
**dadurch gekennzeichnet,** daß ein mit dem Anker (23) und einer vom Anker getragenen Kontaktfeder (24) leitend verbundenes Stromzuführungsblech (26) an der der Spule (21) zugewandten Innenseite des Joches (22) befestigt ist.

## Claims

1. Electromagnetic relay having an excitation winding (4) which can be connected to a voltage source (6), a core (1), which is arranged inside the winding (4) and, together with a yoke (2) arranged outside the winding and an armature (3), which is supported on the yoke and forms an operating air gap with the free end of the core, forms an excitation flux circuit, having at least one switch contact (7, 8) which can be operated by the armature and having current supply elements (10) for connecting the switch contact (7, 8) to a load circuit (9) which is supplied from the same voltage source, characterised in that at least one of the current supply elements (10) is guided around the yoke to the switch contact (7, 8) in such a manner that an auxiliary excitation (Q_{I}) is induced therein in the same sense as the excitation (Q_{U}) of the winding (4).

2. Relay according to Claim 1, characterised in that at least one of the current supply elements (10) is wound with at least one winding (11) around the yoke (2).

3. Relay according to Claim 1, characterised in that at least one of the current supply elements (26, 25) is passed through between the excitation winding (21) and the yoke (22).

4. Relay according to Claim 3, characterised in that a current supply plate (26) which is conductively connected to the armature (23) and to a contact spring (24) supported by the armature is mounted on the inside of the yoke (22), facing the coil (21).

## Revendications

1. Relais électromagnétique comportant un enroulement d'excitation (4) pouvant être raccordé à une source de tension (6), un noyau (1) disposé à l'intérieur de l'enroulement (4) et qui forme un circuit véhiculant le flux d'excitation, et une culasse (2) disposée à l'extérieur de l'enroulement et une armature (3) montée sur la culasse et formant un entrefer de travail avec l'extrémité libre du noyau, et comportant au moins un contact de coupure (7,8) pouvant être actionné par l'armature ainsi qu'un élément d'alimentation en courant (10) servant à relier le contact de coupure (7,8) à un circuit de charge (9) alimenté par la même source de tension,
caractérisé par le fait qu'au moins l'un des éléments d'alimentation en courant (10) s'étend jusqu'au contact de coupure (7,8), autour de la culasse, de manière qu'une excitation supplémentaire (Q_{I}) soit induite dans cette dernière, dans le sens de l'excitation (Q_{U}) de l'enroulement (4).

2. Relais suivant la revendication 1, caractérisé par le fait qu'au moins l'un des éléments d'alimentation en courant (6) est enroulé, avec au moins une spire (11), autour de la culasse (2).

3. Relais suivant la revendication 1, caractérisé par le fait qu'au moins l'un des éléments d'alimentation en courant (26,25) s'étend entre l'enroulement d'excitation (21) et la culasse (22).

4. Relais suivant la revendication 3, caractérisé par le fait qu'une tôle d'alimentation en courant (26), raccordée de façon conductrice à l'armature (23) et à un ressort de contact (24) porté par l'armature, est fixée à la face intérieure, tournée vers la bobine (21), de la culasse (22).
